# EUROPÄISCHE PATENTSCHRIFT

(11) **EP 0 992 688 B1**
(45) Veröffentlichungstag und Bekanntmachung des Hinweises auf die Patenterteilung: **02.06.2010**
(21) Anmeldenummer: 99119756.7
(22) Anmeldetag: 06.10.1999
(51) Int. Cl.: F04B 53/10, F04B 53/20, F04D 13/06, F04B 17/06

(54) **Anschlusstutzen für eine Haushaltspumpe**
Fittings for a household pump
Robinetterie pour une pompe ménagère

(30) Priorität: 07.10.1998 DE 19846047; 21.05.1999 DE 19923349
(43) Veröffentlichungstag der Anmeldung: 12.04.2000
(73) Patentinhaber: GARDENA Manufacturing GmbH, 89079 Ulm (DE)
(72) Erfinder:

(56) Entgegenhaltungen:
- EP-A- 0 080 049
- EP-A- 0 534 042
- DE-A- 3 825 651
- DE-C- 4 304 149
- DE-U- 29 718 219
- GB-A- 1 022 572
- US-A- 3 704 078
- US-A- 5 593 279
- PATENT ABSTRACTS OF JAPAN vol. 009, no. 025 (M-355), 2. Februar 1985 (1985-02-02) & JP 59 170495 A (MATSUSHITA DENKI SANGYO KK), 26. September 1984 (1984-09-26)

## Beschreibung

Die Erfindung betrifft eine Flüssigkeitspumpenanordnung, insbesondere für die Verwendung in Haus und/oder Garten, gemäss dem Oberbegriff von Anspruch 1.

Eine derartige Flüssigkeitspumpenanordnung ist aus der EP 0 080 049 A1 bekannt. Die bekannte Flüssigkeitspumpenanordnung ist eine Tauchpumpe mit zwei verschiedenen Pumpenausgängen, die relativ zum Pumpengehäuse starr und unveränderbar ausgerichtet sind. Je nach Einsatzzweck wird einer der beiden Pumpenausgänge genutzt, wodurch ein variabler Pumpeneinsatz ermöglicht ist.

Ständig steigende Wassergebühren und ein verbessertes Umweltbewusstsein veranlassen immer mehr Haus- und/oder Gartenbesitzer, duale Wassernutzungssysteme zu installieren und damit alternativ oder zusätzlich zu Trinkwasser auch Regenwasser zu nutzen. Hierbei können zur Förderung des Wassers von Sammelstellen wie Teiche, Zisternen o.dgl. zu Verbrauchern unterschiedliche Flüssigkeitspumpenanordnungen verwendet werden, beispielsweise Tauchpumpen, Gartenpumpen, Springbrunnenpumpen o.dgl. Vor allem in fest installierten Regennutzungssystemen kommen auch Hauswasserwerke zum Einsatz, um beispielsweise gesammeltes Regenwasser von einem entsprechenden Reservoir durch ein vom Trinkwasserleitungssystem gesondertes Rohrsystem zu Regenwasser-Verbrauchern wie Toiletten, Waschmaschinen, Duschen o.dgl. zu fördern.

Wichtige Kriterien für die Auswahl einer für den jeweiligen Einsatz geeigneten Pumpe sind Wirtschaftlichkeit, Langlebigkeit, Korrosionsbeständigkeit und Laufruhe sowie Wartungsfreundlichkeit, um beispielsweise Reinigungsarbeiten leicht durchführen zu können. Häufig ist es auch erwünscht, eine Flüssigkeitspumpenanordnung ohne grössere Modifikation für unterschiedliche Anwendungen und/oder Betriebsarten nutzen zu können.

Der Erfindung liegt die Aufgabe zugrunde, eine vor allem in dieser Hinsicht verbesserte Flüssigkeitspumpenanordnung vorzuschlagen.

Diese Aufgabe wird gelöst durch eine Flüssigkeitspumpenanordnung mit den Merkmalen von Anspruch 1. Vorteilhafte Weiterbildungen sind in den abhängigen Ansprüchen angegeben, deren Wortlaut durch Bezugnahme zum Inhalt der Beschreibung gemacht wird.

Eine erfindungsgemäße Flüssigkeitspumpenanordnung hat eine Flüssigkeitspumpe mit mindestens einem zu einer Pumpenkammer der Flüssigkeitspumpe führenden Pumpeneingang, durch den Flüssigkeit ansaugbar oder einleitbar ist und mindestens einen von der Pumpenkammer abführenden Pumpenausgang zur Abgabe von unter Druck stehender Flüssigkeit. Erfindungsgemäß sind dem Pumpenausgang mindestens zwei separate Pumpenausgangsanschlüsse zugeordnet wobei zumindest einer der Pumpenausgangsanschlüsse bezogen auf eine Standfläche der Flüssigkeitspumpenanordnung richtungsveränderlich ist. Zwar sind Leitungsverzweigungen bei allen existierenden Pumpentypen in Form von Verteilungsstücken in einer angeschlossenen Leitung oder einem angeschlossenen Verbrauchernetz möglich. Eine Besonderheit der Erfindung liegt jedoch darin, bereits bei der Pumpe mindestens zwei, insbesondere genau zwei, pumpeneigene, bzgl. Des Wasserstroms parallel geschaltete Pumpenausgangsanschlüsse vorzusehen. Diese Maßnahme bietet eine Reihe von Vorteilen.

Beispielsweise können an die Pumpe direkt, d.h. ohne Installation einer gesonderten Leitungsverzweigung o.dgl., mehrere, insbesondere zwei Verbraucher angeschlossen werden, wobei es sich vorteilhaft um unterschiedliche Verbraucher handeln kann. Zum Beispiel können ein Springbrunnen und ein Regner gemeinsam angeschlossen sein. Bei mehreren räumlich voneinander getrennt an der Pumpenanordnung vorgesehenen Ausgangsanschlüssen kann ein Benutzer außerdem jeweils den für seinen Anwendungsfall günstiger positionierten Ausgang wählen. Vorzugsweise kann dann der jeweils andere Anschluss abgesperrt werden.

Zur Erleichterung des Anschlusses von Bauteilen wie Funktionseinheiten, Verschlussorganen oder Leitungsstücken o.dgl. ist vorzugsweise vorgesehen, dass mindestens einer der Pumpenausgangsanschlüsse, vorzugsweise alle Pumpenausgangsanschlüsse, Einrichtungen zum werkzeuglosen Anschluss der Bauteile aufweisen, wozu vorzugsweise die Pumpenanschlüsse als Ausgangsstutzen mit Außengewinde ausgebildet sind.

Eine bevorzugte Weiterbildung zeichnet sich dadurch aus, dass die Pumpenausgangsanschlüsse in einem Winkel zueinander ausgerichtet sind, vorzugsweise einem rechten Winkel. Die hierdurch möglichen verschieden ausgerichteten Flussrichtungen der Ausgänge bieten einem Benutzer eine besonders zweckmäßige Möglichkeit, den für seinen Anwendungsfall jeweils günstiger positionierten und/oder ausgerichteten Anschluss zu wählen.

Besonders variabel einsetzbar ist eine Ausführungsform, bei der den in einer Ebene verschwenkbar oder im Raum frei richtungsveränderlicher Pumpenausgangsanschluss bzgl. der Richtung, insbesondere werkzeuglos, festsetzbar sein kann. Hierzu können gelenkig miteinander verbundene Teile reibschlüssig aneinander gehalten werden, wobei eine Verstellung durch Überwindung der Haftkräfte erfolgen kann. Ein anderer Pumpenausgangsanschluss kann bzgl. seiner Richtung unveränderlich sein und insbesondere dem Festanschluss der Flüssigkeitspumpenanordnung an ein ortsfestes Leitungsnetz, beispielsweise an ein Rohrsystem eines Regenwasser-Nutzungssystems, dienen.

Bei einer bevorzugten Ausführungsform ist zur Realisierung eines richtungsveränderlichen Pumpenausgangsanschlusses dem Pumpenausgang eine Druckleitung nachgeschaltet und es ist im Verlauf der Druckleitung, insbesondere in ihrem Endbereich, ein durchströmbares Drehgelenk mit mindestens einem seitlichen Anschlussstutzen vorgesehen. Das Ende der Druckleitung kann einen festen Ausgangsanschluss und der beispielsweise radial zur Druckleitung abstehende Anschlussstutzen den anderen beweglichen Pumpenausgangsanschluss bilden. Das vorzugsweise stufenlos und/oder unbegrenzt drehbare Drehgelenk kann dadurch gebildet sein, dass die Druckleitung einen Abschnitt mit beispielsweise schlitzförmigen Wandöffnungen hat, und dass über den Abschnitt eine den Anschlussstutzen tragende Hülse abgedichtet übergeschoben ist. Ein richtungsveränderlicher Pumpenausgangsanschluss kann auch mittels eines durchströmbaren Kugelgelenks realisiert werden.

Eine besonders kompakte Ausführung kann dadurch gefördert werden, dass ein Gehäuse der Flüssigkeitspumpenanordnung im Bereich eines richtungsveränderlichen Pumpenausgangsanschlusses eine Gehäuseaussparung oder einen ähnlichen Aufnahmeraum zur Aufnahme des beweglichen Pumpenausgangsanschlusses aufweist. Das bietet die Möglichkeit, einen nicht benötigten Pumpenausgangsanschluss platzsparend zu verstauen. Der Aufnahmeraum kann vorzugsweise so groß bemessen sein, dass beispielsweise auch ein auf den Pumpenausganganschluss aufgeschraubtes Anschlussstück mit Wasserstop oder ein Verschlussdeckel oder ein Absperrventil o.dgl. geschützt aufnehmbar ist.

Eine weitere vorteilhafte Nutzungsmöglichkeit ergibt sich dann, wenn der Flüssigkeitspumpenanordnung eine an einen der Pumpenausgangsanschlüsse anschließbare Entleerungsventileinrichtung zugeordnet ist. Dann kann ein Anschluss fest beispielsweise mit einem Hauswasserleitungsnetz verbunden sein und an den zweiten Anschluss kann die vorzugsweise manuell betätigbare Entleerungsventileinrichtung angeschlossen sein. Über diese kann das Leitungsnetz, beispielsweise für Wartungsarbeiten, entleert werden, ohne dass die Verbindung zwischen Pumpe und Leitungsnetz gelöst werden muss und ohne dass die Pumpe selbst entleert werden muss. Dies ist besonders vorteilhaft, da im Regelfall eine Entleerung der Pumpe ein manuelles Belüftung vor Wiederinbetriebnahme erfordert.

Für einen anderen Anwendungsfall kann der Flüssigkeitspumpenanordnung eine an einen der Pumpenausgangsanschlüsse anschließbare von diesem wieder lösbare Druckspeichereinrichtung zugeordnet sein. Die Pumpe kann dann so betrieben werden, dass ein Pumpenausgangsanschluss mit einer Zulaufleitung eines Hauswasserleitungsnetzes verbunden ist und dass am anderen Pumpenausgangsanschluss die Druckspeichereinrichtung angeschlossen ist. Der vorzugsweise pneumatische Druckspeicher ist zweckmäßig als druckbeaufschlagtes bzw. druckbeaufschlagbares Gefäß mit einem relativ geringen Volumen, beispielsweise einem Innenvolumen von weniger als ca. 1.000 cm<3>, ausgeführt. Ein derartiger Druckspeicher kann bewirken, dass bei einem geringen Leck in einem angeschlossenen Festleitungsnetz der Druck auch bei ausgeschalteter Pumpe über längere Zeit im wesentlichen erhalten bleibt. Ohne Druckspeicher kann der Druck auch bei geringem Leckstromvolumen schnell abfallen und die Pumpe würde bei entsprechender Drucksteuerung häufig ein- und ausgeschaltet, obwohl kein Verbraucher Wasser anfordert.

Die durch den zweiten Pumpenausgangsanschluss geschaffene Möglichkeit des Anschlusses einer leicht abnehmbaren Druckspeichereinrichtung ist im Gegensatz zu fest installierten Druckspeichereinrichtungen insbesondere auch deshalb vorteilhaft, weil es in Druckspeichereinrichtungen bei geringem Wasseraustausch leicht zu Verkeimungen kommen kann. Eine abnehmbare Druckspeichereinrichtung lässt sich besonders leicht reinigen oder durch eine saubere bzw. gereinigte ersetzen. Außerdem können je nach Anwendungsfall Druckspeichereinrichtungen unterschiedlicher Volumina angeschlossen werden. Eine Druckspeichereinrichtung kann beispielsweise nach Art eines Blasenspeichers, Membranspeichers oder Kolbenspeichers aufgebaut sein.

Eine Druckspeicheranordnung dieser Art ist auch für Gartenpumpeneinsätze vorteilhaft, wo häufig geringe Undichtigkeit zu beobachten sind. Ggf. kann auch eine Druckspeicherwirkung eines angeschlossenen Schlauches mit geringfügig elastisch dehnbarer Schlauchwand gegeben sein. Ein derartiger Schlauch kann sich unter Arbeitsdruck geringfügig aufweiten und bei Vorliegen eines kleinen Lecks unter Aufrechterhaltung eines recht hohen Druckes sich langsam wieder auf die Ausgangsform zusammenziehen. Eine Druckspeichereinrichtung kann also auch einen elastischen Schlauch oder einen anderen Behälter mit elastisch dehnbarer Behälterwand aufweisen.

Ein Ausführungsbeispiel der Erfindung ist in den Zeichnungen dargestellt und wird im folgenden näher erläutert. In den Zeichnungen zeigen:
- Fig. 1: eine schrägperspektivische Ansicht einer Ausführungsform einer erfindungsgemäßen Flüssigkeitspumpe,
- Fig. 2: einen teilweisen vertikalen Längsschnitt durch eine andere Ausführungsform einer Flüssigkeitspumpe ähnlich Fig. 1,
- Fig. 3: einen Schnitt durch einen entnehmbaren Filterstutzen der Ausführungsform gemäß Fig. 2,
- Fig. 4: einen Längsschnitt durch eine entnehmbare Rückschlagventileinheit der Ausführungsform gemäß Fig. 2,
- Fig. 5: einen Längsschnitt durch die in Fig. 4 gezeigte Rückschlagventileinheit in einer um 90° versetzten Schnittebene,
- Fig. 6: einen Schnitt durch eine entnehmbare Druckschaltereinheit der Ausführungsform nach Fig. 2,
- Fig. 7: einen Schnitt durch einen als Handgriff dienenden Druckstutzen der Ausführungsform nach Fig. 2 und
- Fig. 8: einen Schnitt durch das Ablaßventil der in Fig. 2 gezeigten Ausführungsform.

In den Figuren 1 und 2 sind Gesamtansichten von im wesentlichen baugleichen Ausführungsformen einer Flüssigkeitspumpenanordnung 1 gezeigt, die insbesondere für Anwendungen in Haus und Garten vorgesehen ist und vorzugsweise als Pumpe eines Hauswasserwerks einsetzbar ist. Sie hat ein weitgehend aus stabilem, schlagfestem Kunststoff bestehendes Gehäuse 2, an dessen Unterseite Ausnehmungen für drei Standfüße 3 vorgesehen sind. Sie definieren eine Standebene der Pumpe und bestehen vorzugsweise im wesentlichen aus gummiartig weichem Material, beispielsweise aus einem weichen Thermoplast. Die Standfüße ermöglichen eine geräuschgedämpfte standsichere Aufstellung der Pumpe. In das Gehäuse ist eine elektromotorisch betriebene, mittels eines Ventilators 4 luftgekühlte Flüssigkeitspumpe 5 integriert, deren Pumpenlaufrad 6 sich um die parallel zur Standebene, normalerweise horizontal ausgerichtete Pumpenachse 7 innerhalb einer Pumpenkammer 8 dreht. Die Pumpenkammer 8 wird durch ein im wesentlichen kalottenförmiges Kammergehäuse 9 begrenzt, das bei der in Fig. 2 gezeigten Ausführungsform aus dem gleichen Kunststoffmaterial wie das Gehäuse besteht, bei anderen Ausführungsformen zur Erhöhung der Druckfestigkeit auch aus Metall, beispielsweise rostfreiem Stahl, bestehen kann. An der Oberseite des Kammergehäuses sind, parallel zueinander und senkrecht zur Pumpenachse 7, ein in die Kammer 8 führender, im Querschnitt runder Pumpeneingang 10 und ein aus der Kammer 8 führender, im Querschnitt runder Pumpenausgang 11 angeordnet. Im Bodenbereich des Kammergehäuses bzw. in einem mit der Pumpenkammer verbundenen Fußansatz (Fig. 1) ist ein horizontaler, zur Pumpenachse 7 paralleler Stutzen 12 mit einem Innengewinde zur Aufnahme eines einschraubbaren Ablaßventils 13 vorgesehen.

Auf der Saugseite der Pumpe ist ein in Zusammenhang mit Fig. 3 näher beschriebener, in den mit Innenewinde versehenen Pumpeneingang einschraubbarer Filterstutzen 15 vorgesehen. An diesem auch als Zulaufstutzen bezeichenbaren, auswechselbaren Kunststoff-Bauteil ist eine obere, in axialer Verlängerung des Pumpeneingangs und bzgl. der Standebene der Pumpe oberhalb des oberen Abschlusses aller Pumpenkammern angeordnete, kreisrunde Einfüllöffnung 16 vorgesehen, über die beispielsweise vor Inbetriebnahme der Pumpe Flüssigkeit in die Pumpenkammer eingefüllt werden kann. Die Einlauföffnung ist durch einen mit einer Dichtung versehenen Schraubdeckel 17 verschließbar. Der Durchmesser der Einfüllöffnung 16 ist vorteilhaft so groß gewählt, daß ein in den Filterstutzen 15 von oben einsetzbares, kegelabschnittförmiges Schmutzsieb 18 mit U-bügelförmigem Handgriff von oben durch die Einfüllöffnung in den Filterstutzen eingesetzt bzw. nach oben entnommen werden kann. Bei eingesetztem Filter bzw. Sieb 18 liegt ein nach außen gerichteter Rand am oberen Ende des Siebkörpers auf einer Innenschulter des Filterstutzens auf und die Innenseite des Schraubdeckels 17 drückt leicht auf den Bügel 19, so daß der Filtereinsatz 18 wackelfrei eingeklemmt wird. Vorteilhafterweise ist auch eine saugseitige Zulauföffnung 20 zum Ansaugen von Flüssigkeit oberhalb der Oberkante der Pumpenkammer und oberhalb bzw. stromaufwärts des Schmutzsiebes 18 angeordnet. Die Zulauföffnung 20 wird durch einen am oberen Endbereich des Filterstutzens 15 horizontal vorstehenden, mit Außengewinde versehenen Stutzen 21 gebildet, dessen horizontale Achse bei vollständig eingeschraubtem Filterstutzen im wesentlichen parallel zur Pumpenachse 7 verläuft. Durch die vorteilhafte Anordnung der saugseitigen Einfüllöffnung und der ebenfalls saugseitigen Ansaug-Zulauföffnung vor einer Schmutzfiltereinrichtung 18 kann das Innere der Pumpe zuverlässig vor eindringenden Partikeln, wie Schmutzpartikeln, Holzstückchen o.dgl. geschützt werden. Der Filter 18 ist nach Abschrauben des Deckels 17 zur Reinigung leicht entnehmbar. Dadurch, daß der Filterstutzen mit Zulauföffnung und Einfüllöffnung und integrierter Filtereinrichtung durch Abschrauben vom Pumpeneingang leicht entnehmbar und entsprechend leicht auswechselbar ist, kann die Pumpe in diesem Bereich durch Einschrauben eines ggf. anders dimensionierten Filterstutzens auf einfache Weise bzgl. der Baumaße modifiziert werden, beispielsweise um eine Anpassung an besonders dimensionierte Zulaufleitungen zu ermöglichen. Es ist ein als vollständige Baugruppe entnehmbares bzw. auswechselbares Eingangsfiltermodul geschaffen.

Auf der Auslaßseite bzw. Druckseite der Pumpe sind in der dem Pumpenausgang 11 nachgeschalteten Druckleitung 25 weitere vorteilhafte Funktionsbaugruppen in Form auswechselbarer Module, d.h. in Form von Baugruppen, die eine oder mehrere im wesentlichen in sich geschlossene Funktionen übernehmen, vorgesehen. Bei der gezeigten Ausführungsform befindet sich direkt bzw. unmittelbar stromabwärts des Pumpenausgangs 11 eine im Zusammenhang mit Figuren 4 und 5 im Detail erläuterte Rückschlagventileinheit 26 und, dieser unmittelbar nachgeschaltet, eine im Zusammenhang mit Fig. 6 näher erläuterte Druckschaltereinheit 27, die beide vorteilhaft in die Gehäuseform integriert sind. Die Rückschlagventileinheit 26 bildet eine einen Winkel von 90° einschließende Winkelverbindung zwischen dem nach oben abführenden Pumpenausgang 11 und der horizontalen Richtung der seitlich wegführenden Druckleitung 25. Zwischen einem seitlichen Ausgangsstutzen der Rückschlagventileinheit 26 und dem Eingang eines als Handgriff dienenden Druckstutzens 28 ist mit einem Übergangsstutzen die Druckschaltereinheit 27 eingefügt, wobei die Funktionselemente des Druckschalters seitlich neben dem in der Druckleitung verlaufenden Flüssigkeitsstrom angeordnet sind. Die Druckschaltereinheit ist vorteilhafterweise in den vom Flüssigkeitsstrom durch das Rückschlagventil zur Druckleitung gebildeten Winkel in besonders platzsparender Weise eingefügt.

Stromabwärts der Druckschaltereinheit 27 ist ein im Zusammenhang mit Fig. 7 näher erläuterter, als starres bzw. biegesteifes Rohr ausgeführter Druckstutzen 28 vorgesehen, der unter Bildung einer Grifföffnung 29 abschnittsweise frei oberhalb des Gehäuses 2 parallel zur Pumpenachse 7 verläuft. Der frei schwebende Abschnitt liegt etwa oberhalb des Massenschwerpunktes der Gesamtpumpenanordnung und kann als Tragegriff für die Pumpenanordnung dienen. Im Anschluß an diesen durchströmbaren Handgriff 30 ist im Verlauf der wegführenden Druckleitung ein Drehgelenkanschluß 31 vorgesehen, der einen radial zur durch den Handgriff führenden Druckleitungsachse 32 ausgerichteten seitlichen Ausgangsanschluß 33 aufweist. Ein weiterer, von diesem separater Ausgangsanschluß 34 liegt in Verlängerung des Tragegriffs 30 auf der Achse 32 und fluchtet im Beispiel mit der saugseitigen Zulauföffnung 20. Der Aufbau dieser verschiedenen Funktionseinheiten wird im folgenden zusammen mit den jeweils erzielbaren Funktionen und Vorteilen näher beschrieben.

Die besonders in den Figuren 4 und 5 gut erkennbare Ausführungsform der Rückschlagventileinheit 26 hat ein im wesentlichen zylindrisches Kunststoffgehäuse 40, an dessen unteren Ende unter Ausbildung einer Radialschulter ein als Ventileintritt dienender Eingangsstutzen 42 mit mehreren Umfangsnuten zur Aufnahme von Rundschnurdichtungen vorgesehen sind. Ein als Ventilaustritt dienender Ausgangsstutzen 43 mit Außengewinde und Umfangsnut zur Aufnahme einer Rundschnurdichtung ragt im Oberbereich des Gehäuses 40 in einem Winkel von 90° zum Eingangsstutzen vom Gehäuse 40 ab. Oberhalb des Ausgangsstutzens ist am nach oben offenen Gehäuse eine weitere Gehäuseöffnung 41 mit einem Innengewindeabschnitt zur Aufnahme eines Schraubdeckels 44 vorgesehen. Im Gehäuseabschnitt zwischen Eingangsstutzen und Ausgangsstutzen ist eine in Fig. 5 gut zu erkennende, um 90° gegenüber dem Ausgangsstutzen versetzte, quer durch das Gehäuse durchgehende Aufnahmeöffnung 45 für ein unten erläutertes, manuell durch Drehen betätigbares Steuerorgan 46 vorgesehen. Oberhalb der Queröffnung 45 ist auf Höhe des Ausgangsstutzens 43, um 90° versetzt zu diesem, eine Gehäusewandausnehmung zur Aufnahme eines magnetfeldsensitiven Sensors 47, beispielsweise eines Hall-Sensors, ausgebildet.

Innerhalb des Gehäuses 40 ist ein vollständig entnehmbarer Ventileinsatz 49 angeordnet. Dieser umfaßt ein Ventilsitzelement 50, das eine der zylindrischen Innenkontur des Oberbereichs des Ventilgehäuses angepaßte zylindrische Außenkontur mit zwei axial versetzten Umfangsnuten hat, wovon die obere zur Aufnahme einer der Abdichtung gegen die Gehäuseinnenwand dienenden Rundschnurdichtung 51 und die untere zum Einführen von radial durch die Gehäusewand einführbaren Sicherungsstiften 52 dient. Das Ventilsitzelement 50 liegt in eingebautem Zustand auf einer nach innen gerichteten Anlageschulter der Gehäusewand oberhalb der Queröffnung 45 auf und wird durch die Stifte 52 gegen Herausfallen gesichert. Eine am unteren Ende einer zylindrischen Führungsöffnung 53 des Ventilsitzelementes vorgesehene, nach innen gerichtete Schulter 54 dient als Ventilsitz des Rückschlagventils.

Ein mit dem Ventilsitz zusammenwirkender, als Absperrelement dienender federbelasteter, selbstrückstellender Ventilkörper 55 hat einen innen hohlen, zylindrischen Schaft 56, der auf der ventilsitzzugewandten Seite unterhalb eines Steges 57 einer Aufnahmenut für eine mit dem Ventilsitz 54 zusammenwirkende elastische Rundschnurdichtung 58 hat. Am Schaft 56 ist auf der dem Magnetfeldsensor 47 zugewandten Seite eine radiale, zylindrische Aufnahme für einen Dauermagneten 48 ausgebildet, der bei geschlossenem Ventil unterhalb des Magnetfeldsensors und außerhalb von dessen Wirkbereich angeordnet ist. Zwischen dem umlaufenden Kragen 57 des Ventilkörpers und der zylindrischen Führungsöffnung 53 des Ventilsitzelementes verbleibt ein geringer Spalt, der bei geringfügiger Abhebung des Dichtungsringes 58 vom Ventilsitz als Leckstromkanal dienen kann. Dieser nur für eine Leitung geringer Leckströme vorgesehene Ringkanal ist nur über einen kurzen Verschiebeweg des Ventilkörpers von der Absperrfunktion gegeben. Sobald der umlaufende Kragen in den Bereich oberhalb des Ventilsitzelementes 50 abgehoben ist, steht ein deutlich größerer Strömungsquerschnitt zwischen Einlaß und Auslaß des Ventils zur Verfügung.

Eine konische Spitze 59 des Ventilkörpers ragt bei geschlossenem Ventil (Fig. 4 und 5) durch die zentrische Kreisöffnung des Ventilsitzelementes in den Bereich des Steuerorgans 46. Am gegenüberliegenden, offenen Ende des Ventilkörpers ist ein sich nach oben konisch verbreiternder Teller vorgesehen, der unter anderem der Abstützung einer kegelig gewickelten Druckfeder dient, deren gegenüberliegendes, breiteres Ende sich am konkav nach innen gewölbten Kopfabschnitt 61 des Schraubdeckels 44 abstützt. Der mit einem Außengewinde und einem innerhalb der stirnseitigen konkaven Ausnehmung angeordneten Griffsteg 62 versehene Schraubdeckel hat auf seiner Innenseite ein sich axial erstreckendes Führungselement 63 mit kreuzförmigem Querschnitt, das im wesentlichen spielfrei in das zylindrische Innere des Ventilkörpers einführbar ist und der axial gleitenden Führung des Ventilkörpers dient.

Das in die Queröffnung 45 einsetzbare, mehrteilige Steuerorgan 46 hat ein im Inneren des Ventilgehäuses unterhalb der Öffnung des Ventilsitzelementes anordenbares, durchströmbares Kugelelement 65, an dem eine um die Drehachse des Steuerorgans herumverlaufende, im Schnitt V-förmige Nockenkontur 66 vorgesehen ist, die mit der konischen Spitze 59 des Ventilkörpers zur axialen Verschiebung des Ventilkörpers zusammenwirkt. Dabei ist die Nockenkontur so ausgebildet, daß in der in den Figuren 2, 4 und 5 gezeigten Freigabestellung kein Berührungskontakt zwischen Kugelelement und Ventilkörper besteht, so daß die Druckfeder 60 den Ventilkörper abdichtend auf den Ventilsitz drückt, während bei einer Drehung des Steuerorgans beispielsweise um 120° der Ventilkörper durch die Nockenkontur gegen die Kraft der Druckfeder vom Ventilsitz abgehoben wird, so daß ein Strömungsweg vom Eingangsstutzen 42 durch das Kugelelement und den Ventilsitzbereich zum Ausgangsstutzen 43 bzw. umgekehrt frei wird. Hierdurch ist eine Öffnung des Ventils unabhängig von den zwischen den Anschlüssen vorliegenden Druckverhältnissen möglich, insbesondere auch dann, wenn im Bereich des Ausgangsstutzens 43 ein höherer Druck herrscht als im Bereich des Eingangsstutzens 42. Die Rückschlagventilwirkung ist somit durch Betätigung des Steuerorgans 46 aufhebbar.

Der Ventileinsatz 49 ist als ggf. vollständige Baugruppe nach Abschrauben des Deckels 44 entnehmbar, wobei Schaltdeckel 44 und der von diesem geführte und getragene Ventilkörper normalerweise zusammenhängend bleiben und das Ventilsitzelement ggf. auch im Gehäuse 40 verbleiben kann. Besonders vorteilhaft wirkt sich die Winkelausführung der Rückschlagventileinrichtung aus, die eine Entnehmung des Ventileinsatzes in Fortsetzung der Richtung des zuströmenden Fluides ermöglicht. Dadurch kann der Ventileinsatz ggf. bei eingebauter Rückschlagventileinrichtung entnommen werden, ohne daß der übrige Aufbau der Pumpenanordnung davon beeinflußt ist, insbesondere auch ohne daß weitere Komponenten entfernt werden müssen. Auch das Steuerorgan 46 ist aufgrund seines mehrteiligen Aufbaus entnehmbar.

Dank des Steuerorgans 46 ist die gezeigte Ausführungsform der Rückschlagventileinheit gleichzeitig als Entleerungsventil ausgebildet. So kann beispielsweise am Beginn des Pumpenbetriebes durch Öffnung des Ventils ggf. im Ansaugbereich und/ oder in der Pumpenkammer befindliche Luft zunächst abgefördert werden, bevor der reine Flüssigkeitsförderbetrieb aufgenommen wird. Aufgrund der Komprimierbarkeit von Luft können sich ohne diese Möglichkeit zu Beginn des Pumpenbetriebes Funktionsbeeinträchtigungen ergeben. Im Normalbetrieb der Pumpe ist dagegen das Steuerorgan außer Eingriff mit dem Ventilkörper, so daß dieser nur durch ausreichenden einlaßseitigen Überdruck in Offenstellung bewegbar ist.

Weiterhin ist es durch manuelle Öffnung des Ventils mittels Steuerorgan 46 möglich, bei abgeschalteter Pumpe ein angeschlossenes Leitungssystem durch die Rückschlagventileinrichtung hindurch beispielsweise über das geöffnete Ablaßventil oder durch den Ansaugstutzen zu entleeren, so daß die Ventileinheit auch ein Entleerungsventil bildet.

Die gezeigte Ausführungsform der Rückschlagventileinheit wirkt außerdem als Durchflußsensor, der ein durch eine Pumpensteuerung einfach weiterverarbeitbares elektrisches Durchflußsignal liefert. Hierzu wird die Verschiebung des Ventilkörpers 55 durch den Magnetfeldsensor 47 detektiert, sobald der Dauermagnet 48 in den Wirkbereich des Sensors 47 verschoben ist. Die gezeigte Ausführungsform ist dabei so ausgelegt, daß bei geringer Verschiebung des Ventilkörpers durch die Wirkung eines geringen Leckstromes der Dauermagnet vom Sensor noch nicht detektiert wird. Erst bei stärkerer Verschiebung des Ventilkörpers, deren Maß von dem aktuellen Flüssigkeitsdurchfluß abhängt, befindet sich der Dauermagnet im Detektionsbereich des Magnetfeldsensors und liefert ein von der pro Zeiteinheit durchgelassene Flüssigkeitsmenge abhängiges Durchflußsignal. Die vorteilhafte Ausbildung, bei der geringe Leckströme kein Durchflußsignal erzeugen, ist insbesondere dann von Bedeutung, wenn die Pumpe nach Maßgabe des Sensorsignals des Durchflußsensors gesteuert wird, insbesondere um die Pumpe ein- oder auszuschalten. Diese Schaltvorgänge werden entsprechend nicht schon durch geringe Leckströme bewirkt, sondern erst durch substantielle Entnahmen auf der Druckseite.

Ein Durchflußsensor kann auch nach einem anderen Prinzip arbeiten, beispielsweise mittels eines im Flüssigkeitsstrom angeordneten rotierenden Wasserrades, dessen Drehung z.B. mechanisch, elektrisch oder magnetisch überwacht wird oder mit anderen elektrischen, elektromagnetischen, magnetischen oder optischen Mitteln. Alternativ oder zusätzlich zu einem in die Rückschlagventileinheit integrierten Durchflußsensor kann ein Durchflußsensor auch an anderer Stelle der abführenden Druckleitung, beispielsweise unmittelbar vor den Ausgangsanschlüssen oder an der Eingangsseite der Pumpe vorgesehen sein.

Die beschriebene Ausführungsform der Rückschlagventileinheit vereinigt somit mindestens vier Funktionen in sich, indem sie neben der Funktion als Rückschlagventil auch eine Funktion als Entleerungsventil, als Entlüftungsventil und als Durchflußsensor bereitstellt. Diese Funktionen können bei anderen Ausführungsformen auch durch gesonderte Bauelemente bzw. Module und/oder an anderer Stelle im Bereich der abführenden Druckleitung vorgesehen sein.

Bei der besonders in Fig. 6 gut zu erkennenden Druckschaltereinheit 27 ist ein Übergangsstutzen 70 vorgesehen, der nach Art einer Verbindungsrohrmuffe ausgebildet ist und an beiden axialen Enden 71, 72 mit Innengewinden versehene Aufnahmeöffnungen zum Einschrauben von Rohrstücken o.dgl. aufweist. Die Funktionselemente des Druckschalters sind seitlich neben dem zwischen den Enden 71, 72 verlaufenden Flüssigkeitsstrom an bzw. in einem einstückig mit dem Übergangsstutzen 70 ausgebildeten Druckschaltergehäuse 73 untergebracht. Ein im Querschnitt kleiner Radialkanal 74 verbindet das Innere des Stutzens 70 mit dem Innenraum des Gehäuses 73 und wird durch eine flexible Membran 75 flüssigkeitsdicht verschlossen. An der kanalabgewandten Seite der Membran 75 stützt sich ein innerhalb des Gehäuses 73 axial beweglich gelagerter Schalterkörper 76 ab, der mittels einer Spiraldruckfeder an die Membran gedrückt wird. Dieser stützt sich an einer Stellschraube 77 ab, die der Einstellung des Federdrucks auf dem Körper 76 dient und innerhalb eines das Gehäuse 73 außen verschließenden Schraubdeckels 78 geführt ist. Der Schalterkörper 76 wirkt über einen angelenkten Schalterhebel 79, der durch eine Ausnehmung der Gehäusewand nach außen geführt ist, auf einen außen am Gehäuse angebrachten elektrischen Schalter 80, der ein vom Flüssigkeitsdruck innerhalb des Stutzens 70 abhängiges, durch eine Pumpensteuerung weiterverarbeitbares Drucksignal abgibt. Anstatt des elektromechanischen Schalters sind auch andere Druckschalter möglich. Eine Druckschaltereinheit kann auch fest mit dem Pumpengehäuse verbunden und baulich in dieses integriert sein. Wenn eine Druckschaltereinheit nicht oder nicht an der beispielsweise in Fig. 2 gezeigten Stelle benötigt wird, so kann das Druckschaltermodul durch eine einfache Verbindungsrohrmuffe ersetzt werden.

Der der Druckschaltereinheit 27 nachgeschaltete, in Fig. 7 besonders gut zu erkennende Druckstutzen 28 bildet gleichzeitig den Handgriff bzw. Tragegriff 30 der Pumpenanordnung und kann zur Verbesserung der Griffigkeit zumindest im umgreifbaren Bereich eine die Griffigkeit verbessernde Außenkontur beispielsweise mit Längsrillen o.dgl. (Fig. 1) haben.

Der im Ausgangsbereich angeordnete Drehgelenkanschluß 31 hat eine Hülse mit einem seitlichen bzw. radialen Anschluß 33, der um die Druckleitungsachse 32 stufenlos und unbegrenzt drehbar gelagert ist und dabei mit Rundschnurdichtungen 85 abgedichtet ist. Über schlitzförmige Wandöffnungen 86 im Druckleitungsrohr kann Wasser aus der in Axialrichtung verlaufenden Druckleitung seitlich zum Radialausgang 33 des Drehgelenks 31 austreten. Sowohl der seitliche Ausgang 33 des Drehgelenks als auch der in Richtung der in Achse 32 liegende Vorderausgang 34 der Druckleitung sind, vorzugsweise separat, absperrbar, beispielsweise durch Aufschrauben einer Schraubkappe. Auf beide Anschlüsse können auch übliche Anschlußstükke, insbesondere Hahnstücke mit Schnellkupplungsnippeln aufgeschraubt werden. Das Drehgelenk bietet zum einen die Möglichkeit, einen zweiten Verbraucher an die Pumpe ohne separates Verzweigungsstück anzuschließen. Außerdem kann durch die unbegrenzte und stufenlose Drehbarkeit des Drehgelenkes der zweite Anschluß 33 in verschiedene, für den jeweiligen Einsatz optimale Richtungen gedreht werden. Für eine Position des Drehgelenks mit nicht genutztem zweiten Ausgang 33 ist im gezeigten Beispiel eine U-förmige Gehäuseaussparung 87 vorgesehen, in die der seitliche Anschluß 33 gedreht werden kann. Diese ist vorzugsweise so groß bemessen, daß sie beispielsweise auch ein auf den Anschluß aufgeschraubtes Anschlußstück mit Wasserstop aufnehmen kann.

Bei der gezeigten Ausführungsform ist weiterhin vorteilhaft die entgegengesetzte, achsparallele Ausrichtung des Sauganschlusses 20 am Pumpeneingang und des axialen Ausgangs 34 der wegführenden Druckleitung am Pumpenausgang, die es ermöglichen, die Flüssigkeitspumpe 1 in einen ansonsten geradlinigen Leitungsverlauf einzubauen.

Eine vorteilhafte Verwendung einer Pumpenanordnung mit mindestens zwei separaten Pumpenausgangsanschlüssen kann auch darin gesehen werden, daß an einen Ausgang, insbesondere den in Längsachse liegenden Ausgang 34, ein z.B. pneumatischer Druckspeicher anschließbar ist, der insbesondere für die Betriebsweise der Pumpe als Hauswasserwerk oder in einer vergleichbaren Betriebsart vorteilhaft sein kann, um beispielsweise eine Pufferung zu bewirken.

Der modulare Aufbau mit jeweils separat funktionsfähigen und einzeln oder in Gruppen einbaubaren oder ausbaubaren Baueinheiten bietet als besonderen Vorteil, daß anstelle von Baueinheiten auch einfache Leitungselemente eingesetzt werden können. So kann beispielsweise für Anwendungen, bei denen ein Rückschlagventil und/oder ein Druckschalter nicht benötigt werden, die jeweils nicht benötigte Komponente durch ein einfaches Leitungselement mit identischen Einbaumaßen ersetzt werden. So kann beispielsweise die in Fig. 2 gezeigte Ausführungsform kompletiert werden, indem die Rückschlagventileinheit 26 durch einen 90°-Winkelstutzen und die Druckschaltereinheit 27 durch eine Verbindungsrohrmuffe ersetzt wird. . Ein Anschluß kann fest mit einem Hauswasserleitungsnetz verbunden sein und an den anderen kann ein Entleerungsventil angeschlossen sein, über welches das Leitungsnetz, z.B. für Wartungsarbeiten, entleert werden kann, ohne die Verbindung mit der Pumpe zu lösen und ohne die Pumpe selbst zu entleeren, was normalerweise ein manuelles Entlüften der Pumpe vor Wiederinbetriebnahme erfordert.

Die in Fig. 2 gezeigte Ausführungsform hat einen seitlich am Motorteil der Pumpe fest angebrachten Pumpenschalter 90. Bei einer anderen Ausführungsform ist in diesem Bereich ein Kontaktfeld vorgesehen, mit dem eine abnehmbare Schalteinrichtung mechanisch an der Pumpe angebracht und gleichzeitig elektrisch mit dieser verbunden werden kann. Insbesondere kann der Pumpe, zusätzlich oder alternativ zu einem Betriebsartenschalter eine Zeitschaltuhr zugeordnet sein, die beispielsweise durch Aufstecken an der Pumpe anbringbar ist. Ein ggf. vorhandener Druckschalter und/oder ein ggf. vorhandener Sensor für den Durchflußzustand des Rückschlagventils können mit dem Schalter oder der Zeitschaltuhr verbunden sein.

Die Signale der Druckschaltereinrichtung und/oder des Rückschlagventils können in vorteilhafter Weise zur Pumpensteuerung, insbesondere zum Ein- und Ausschalten der Pumpe herangezogen werden. Zusätzlich oder alternativ kann durch eine Zeitschaltuhr ein Zeitprogramm vorgegeben werden. Eine weitere vorteilhafte Steuermöglichkeit, insbesondere bei Verwendung einer Pumpenanordnung der genannten Art im Garten, ist darin zu sehen, daß mit Hilfe einer Druckschaltereinheit die Pumpe bei Erreichen eines Drucks in der Nähe des ohne Verbraucherentnahme maximal erreichbaren Maximaldrucks abgeschaltet wird, wobei ein Wiedereinschalten vorteilhafterweise erst bei stark gesunkenem Druck und/oder bei Detektion von größeren Durchflußmengen durch ein ggf. vorhandenes Rückschlagventil erfolgt.

Bei Einschalten eines Verbrauchers, z.B. einer Gartenspritze, eines Regners, einer Sprühpistole o.dgl., sinkt der Druck sofort ab und die Pumpe schaltet ein. Während des Betriebes der Pumpe und betätigtem Verbraucher bleibt der Druck unterhalb der Schwelle. Erst nach Abschalten des Verbrauchers steigt der Druck sehr schnell wieder über die Schaltschwelle an und die Pumpe schaltet ab. Eine derartige Drucksteueranordnung kann besonders einfach, kostengünstig und wenig anfällig ausgeführt sein, da normalerweise die vorhandene geringe Schalthysterese vorzugsweise verwendeter Druckschalter sowie die Zeitverzögerung bei der Abschaltung für einen derart druckgesteuerten Betrieb der Flüssigkeitspumpe ausreichen. Wie erwähnt, ist es auch möglich, einen kleinen Druckpufferspeicher und/oder einen Druckschalter mit zwei expliziten, voneinander beabstandeten Schaltschwellen zur Erzeugung einer größeren Hysterese zu verwenden.

Die beispielhaft beschriebenen Steuerungsmöglichkeiten für die Pumpe sind vorteilhaft bei einer Pumpe mit integrierter Steuereinrichtung möglich, die vorzugsweise programmierbar sein kann. Durch eine direkt in den Aufbau der Pumpenanordnung integrierte Steuereinrichtung, die beispielsweise als Anbau an das Pumpengehäuse ausgebildet sein kann, entfällt die Notwendigkeit, Steuerungen über eine gesonderte Zuleitung oder beispielsweise über die Einfügung einer Steuereinrichtung in die Stromversorgungsleitung, z.B. eine Zeitschaltuhr o.dgl., zu nutzen. Die Steuereinrichtung kann als elektrische Teileinheit bzw. als Steuermodul auch von der Pumpenanordnung lösbar sein, so daß je nach beabsichtigter Anwendung auch verschiedene, speziell konzipierte Steuereinheiten vorgesehen sein können oder, bei unverändertem Pumpenaufbau auch eine Variante mit einem herkömmlichen Schalter anstelle einer komplexeren Steuereinrichtung möglich ist. Die Steuereinrichtung kann bei entnehmbarer Ausführung insbesondere über Steckkontakte auf ein fest mit der Pumpenanordnung verbundenes Kontaktfeld aufsteckbar sein.

Die vorzugsweise werkzeuglose Abnehmbarkeit der Steuereinrichtung von der Pumpe kann auch vorteilhaft für eine Programmierung der Steuereinheit entweder über ein tragbares Programmiergerät oder über ein ggf. weit entfernt von der Pumpe vorgesehenes Programmiergerät, beispielsweise einen Computer, günstig sein. Eine Steuereinrichtung dieser Art kann verschiedene Funktionen einzeln oder in Kombination enthalten, beispielsweise eine drahtlose Steuerung, z.B. über Funk, eine Steuerung nach einer Zeitvorgabe und/oder eine Steuerung nach Maßgabe von mindestens einem Sensorsignal. Dieses kann unabhängig von der Pumpe beispielsweise durch einen Niederschlagsensor oder Bodenfeuchtesensor bereitgestellt werden, und/oder durch mindestens einen den Betriebszustand der Pumpe anzeigenden Sensor, beispielsweise einen Pumpenausgangsdrucksensor oder -schalter und/oder einen Durchflußmengensensor.

## Patentansprüche

1. Flüssigkeitspumpenanordnung, insbesondere für die Verwendung in haus und/oder Garten mit einer Flüssigkeitspumpe (5) mit mindestens einem zu einer Pumpenkammer (8) der Flüssigkeitspumpe führenden Pumpeneingang (10), und mindestens einem von der Pumpenkammer abführenden Pumpenausgang (11), wobei dem Pumpenausgang (10) mindestens zwei separate Pumpenausgangsanschlüsse (33, 34) zugeordnet sind, **dadurch gekennzeichnet, dass** mindestens einer der Pumpenausgangsanschlüsse (33) bezogen auf eine Standfläche der Flüssigkeitspumpenanordnung richtungsveränderlich ist.

2. Flüssigkeitspumpenanordnung nach Anspruch 1, **dadurch gekennzeichnet, dass** mindestens einer der Pumpenausgangsanschlüsse (33, 34), vorzugsweise alle Pumpenausgangsanschlüsse (33, 34), zum werkzeuglosen Anschluss von Bauteilen ausgebildet sind, wobei vorzugsweise mindestens ein Pumpenausgangsanschluss als Anschlussstutzen mit Außengewinde ausgebildet ist.

3. Flüssigkeitspumpenanordnung nach Anspruch 1 oder 2, **dadurch gekennzeichnet, dass** die Pumpenausgangsanschlüsse (33, 34) in einem Winkel zueinander ausgerichtet sind, vorzugsweise in einem rechten Winkel.

4. Flüssigkeitspumpenanordnung nach Anspruch 1, **dadurch gekennzeichnet, dass** ein richtungsveränderlicher Pumpenausgangsanschluss (33) bezüglich seiner Richtung, insbesondere werkzeuglos, festsetzbar ist.

5. Flüssigkeitspumpenanordnung nach einem der vorhergehenden Ansprüche, **dadurch gekennzeichnet, dass** dem Pumpenausgang (11) eine Druckleitung (25) nachgeschaltet ist und dass im Verlauf der Druckleitung ein durchströmbares Drehgelenk (31) mit mindestens einem seitlichen, vorzugsweise radial zur Druckleitung ausgerichteten Anschlussstutzen (33) vorgesehen ist, wobei vorzugsweise das Drehgelenk (31) stufenlos und/oder unbegrenzt drehbar ist.

6. Flüssigkeitspumpenanordnung nach einem der Ansprüche 4 oder 5, **dadurch gekennzeichnet, dass** ein Gehäuse (2) der Flüssigkeitspumpenanordnung im Bewegungsbereich eines richtungsveränderlichen Pumpenausgangsanschlusses (33) einen Aufnahmeraum (87) zur Aufnahme des Pumpenausgangsanschlusses (33) aufweist, wobei der Aufnahmeraum vorzugsweise derart dimensioniert ist, dass ein an den Pumpenausgangsanschluss angeschlossenes Verschlussorgan, insbesondere ein Abschlussstück mit Wasserstopp, ebenfalls in den Aufnahmeraum aufnehmbar ist.

7. Flüssigkeitspumpenanordnung nach einem der vorhergehenden Ansprüche, **dadurch gekennzeichnet, daß** ihr eine an einen der Pumpenausgangsanschlüsse (33, 34) anschließbare Entleerungsventileinrichtung zugeordnet ist und/ oder daß einer der Pumpenausgangsanschlüsse, insbesondere ein unbeweglicher Pumpenausgangsanschluß (34) mit einer Leitung eines Hauswasserleitungsnetzes verbunden oder verbindbar ist und daß an dem anderen Pumpenausgangsanschluß (33) eine Entleerungsventileinrichtung angeschlossen ist.

8. Flüssigkeitspumpenanordnung nach einem der vorhergehenden Ansprüche, **dadurch gekennzeichnet, daß** ihr eine an einen Pumpenausgangsanschluß lösbar anschließbare Druckspeichereinrichtung zugeordnet ist und/oder daß einer der Pumpenausgangsanschlüsse (33, 34) mit einer Leitung eines Hauswasserleitungsnetzes verbunden oder verbindbar ist und daß an den anderen Pumpenausgansanschluß eine Druckspeichereinrichtung angeschlossen ist, wobei vorzugsweise die Druckspeichereinrichtung einen kleinvolumigen Druckspeicherbehälter aufweist, vorzugsweise mit einem Innenvolumen von weniger als ca. 1.000 cm³.

9. Flüssigkeitspumpenanordnung nach einem der vorhergehenden Ansprüche, **dadurch gekennzeichnet, daß** sie stromaufwärts des Pumpeneingangs (10) eine Zulauföffnung (20), und vorzugsweise eine von der Zulauföffnung gesonderte Einfüllöffnung (16), aufweist, wobei die Zulauföffnung (20) und vorzugsweise die Einfüllöffnung, bezogen auf eine Standfläche der Flüssigkeitspumpenanordnung oberhalb der Pumpenkammer (8) angeordnet ist, wobei vorzugsweise zwischen der Zulauföffnung (20) und/oder der Einfüllöffnung und dem Pumpeneingang (10) eine vorzugsweise auswechselbare Filtereinrichtung (18) angeordnet ist.

10. Flüssigkeitspumpenanordnung nach einem der vorhergehenden Ansprüche, **dadurch gekennzeichnet, daß** ein stromabwärts des Pumpenausgangs (11) angeordneter Leitungsabschnitt einer Druckleitung (25) als biegesteifes Rohr ausgebildet ist, das zur Bildung eines Handgriffs (30) abschnittsweise freitragend verläuft.

## Claims

1. Liquid pump arrangement, in particular for use in the house and/or garden, having a liquid pump (5) with at least one pump inlet (10) leading to a pump chamber (8) of the liquid pump, and at least one pump outlet (11) leading away from the pump chamber, the pump outlet (10) being assigned at least two separate pump outlet connections (33, 34), **characterized in that** at least one of the pump outlet connections (33) is variable in direction with respect to a standing surface of the liquid pump arrangement.

2. Liquid pump arrangement according to Claim 1, **characterized in that** at least one of the pump outlet connections (33, 34), preferably all the pump outlet connections (33, 34), are designed for the tool-free connection of components, preferably at least one pump outlet connection being designed as a connection piece with an external thread.

3. Liquid pump arrangement according to Claim 1 or 2, **characterized in that** the pump outlet connections (33, 34) are oriented at an angle to one another, preferably at right angles.

4. Liquid pump arrangement according to Claim 1, **characterized in that** the direction of a pump outlet connection (33) of variable direction can be fixed, in particular in a tool-free manner.

5. Liquid pump arrangement according to one of the preceding claims, **characterized in that** the pump outlet (11) is followed by a delivery line (25), and **in that** a throughflow rotary joint (31) with at least one lateral connection piece (33) oriented preferably radially with respect to the delivery line is provided along the delivery line, the rotary joint (31) preferably being rotatable continuously and/or to an unlimited extent.

6. Liquid pump arrangement according to either one of Claims 4 and 5, **characterized in that** a housing (2) of the liquid pump arrangement has, in the region of movement of a pump outlet connection (33) of variable direction, a reception space (87) for receiving the pump outlet connection (33), the reception space preferably being dimensioned in such a way that a closing member, in particular a closing-off piece with a water stop, which closing member is connected to the pump outlet connection, can likewise be received in the reception space.

7. Liquid pump arrangement according to one of the preceding claims, **characterized in that** it is assigned an emptying valve device connectable to one of the pump outlet connections (33, 34), and/or **in that** one of the pump outlet connections, in particular an immovable pump outlet connection (34), is connected or connectable to a line of a domestic water supply system, and **in that** an emptying valve device is connected to the other pump outlet connection (33).

8. Liquid pump arrangement according to one of the preceding claims, **characterized in that** it is assigned a pressure accumulator device releasably connectable to a pump outlet connection, and/or **in that** one of the plump outlet connections (33, 34) is connected or connectable to a line of a domestic water supply system, and **in that** a pressure accumulator device is connected to the other pump outlet connection, preferably the pressure accumulator device having a small-volume pressure accumulator tank, preferably with an internal volume of less than approximately 1000 cm³.

9. Liquid pump arrangement according to one of the preceding claims, **characterized in that** it has, upstream of the pump inlet (10), an inflow port (20) and preferably a filling port (16) separate from the inflow port, the inflow port (20) and preferably the filling port being arranged above the pump chamber (8) with respect to a standing surface of the liquid pump arrangement, a preferably exchangeable filter device (18) being arranged preferably between the inflow port (20) and/or the filling port and the pump inlet (10).

10. Liquid pump arrangement according to one of the preceding claims, **characterized in that** a line section, arranged downstream of the pump outlet (11), of a delivery line (25) is designed as a flexurally rigid pipe which, in order to form a handle (30), runs in a partially unsupported manner.

## Revendications

1. Système de pompe à liquide, en particulier pour applications domestiques et/ou en jardinage, et présentant
une pompe (5) à liquide qui présente au moins une entrée de pompe (10) qui conduit vers une chambre de pompe (8) de la pompe à liquide et au moins une sortie de pompe (11) qui part de la chambre de pompe,
au moins deux raccords séparés (33, 34) de sortie de pompe étant associés à la sortie de pompe (10),
**caractérisé en ce que**
au moins l'un des raccords (33) de sortie de pompe a une orientation variable par rapport à la surface de pose du système de pompe à liquide.

2. Système de pompe à liquide selon la revendication 1, **caractérisé en ce qu'**au moins un des raccords (33, 34) de sortie de pompe et de préférence tous les raccords (33, 34) de sortie de pompe sont configurés pour permettre de raccorder des composants sans utiliser d'outil, au moins un raccord de sortie de pompe étant configuré comme tubulure de raccordement à filet extérieur.

3. Système de pompe à liquide selon les revendications 1 ou 2, **caractérisé en ce que** les raccords (33, 34) de sortie de pompe forment un angle l'un par rapport à l'autre et de préférence un angle droit.

4. Système de pompe à liquide selon la revendication 1, **caractérisé en ce qu'**un raccord (33) de sortie de pompe à orientation variable peut avoir son orientation fixée, en particulier sans outil.

5. Système de pompe à liquide selon l'une des revendications précédentes, **caractérisé en ce qu'**un conduit (25) sous pression est raccordé en aval de la sortie de pompe (11) et **en ce qu'**une articulation rotative (31) apte à être traversée est prévue sur l'étendue du conduit sous pression et présente au moins une tubulure de raccordement (33) orientée latéralement et de préférence radialement par rapport au conduit sous pression, l'articulation de rotation (31) pouvant être tournée de préférence continument et/ou sans restriction.

6. Système de pompe à liquide selon l'une des revendications 4 ou 5, **caractérisé en ce qu'**un boîtier (2) du système de pompe à liquide présente dans la plage de déplacement d'un raccordement (33) de sortie de pompe à direction variable une chambre de réception (87) qui reçoit le raccord (33) de sortie de pompe, la chambre de réception étant dimensionnée de préférence de manière à permettre de reprendre dans l'espace de réception un organe de fermeture raccordé au raccord de sortie de pompe, en particulier une pièce de fermeture à robinet, également.

7. Système de pompe à liquide selon l'une des revendications précédentes, **caractérisé en ce qu'**un dispositif à soupape de vidange apte à être raccordé à l'un des raccords (33, 34) de sortie de pompe est associé au système et/ou **en ce que** l'un des raccords de sortie de pompe, en particulier un raccord (34) de sortie de pompe fixe soit relié ou puisse être relié à un conduit d'un réseau de conduits d'eau domestique et **en ce qu'**un dispositif à soupape de vidange est raccordé à l'autre raccord (33) de sortie de pompe.

8. Système de pompe à liquide selon l'une des revendications précédentes, **caractérisé en ce qu'**un dispositif de réserve sous pression qui peut être raccordé de manière libérable à un raccord de sortie de pompe lui est associé et **en ce que** l'un des raccords (33, 34) de sortie de pompe est relié à un conduit d'un réseau de conduits d'eau domestique ou peut lui être relié et **en ce qu'**un dispositif de réserve sous pression est raccordé à l'autre raccord de sortie de pompe, le dispositif de réserve sous pression présentant de préférence un récipient de réserve sous pression de petit volume, de préférence d'un volume intérieur inférieur à environ 1 000 cm³.

9. Système de pompe à liquide selon l'une des revendications précédentes, **caractérisé en ce qu'**en amont de l'entrée de pompe (10), il présente une ouverture d'amenée (20) et de préférence une ouverture de remplissage (16) séparée de l'ouverture d'amenée, l'ouverture d'amenée (20) et de préférence l'ouverture de remplissage étant disposées au-dessus de la chambre de pompe (8) par rapport à la surface de pose du système de pompe à liquide, un dispositif de filtration (18) de préférence remplaçable étant disposé de préférence entre l'ouverture d'amenée (20) et/ou l'ouverture de remplissage et l'entrée de pompe (10).

10. Système de pompe à liquide selon l'une des revendications précédentes, **caractérisé en ce qu'**une section du conduit sous pression (25) disposée en aval de la sortie de pompe (11) est configurée comme tube rigide en flexion dont certaines parties sont autoportantes de manière à former une poignée (30).
